# FASCICULE DE BREVET EUROPEEN

(11) **EP 0 305 306 B1**
(45) Date de publication et mention de la délivrance du brevet: **26.09.1990**
(21) Numéro de dépôt: 88420290.4
(22) Date de dépôt: 25.08.1988
(51) Int. Cl.: F15B 15/28

(54) **Vérin hydraulique à positionnement de tige mobile asservi**
Hydraulischer Zylinder mit Vorrichtung zum Anzeigen des Kolbenhubes
Hydraulic actuator with piston rod positioning means

(30) Priorité: 27.08.1987 FR 8712106
(43) Date de publication de la demande: 01.03.1989
(73) Titulaire: SOCIETE D'ETUDES ET DE MONTAGES SDEM SOCIETE ANONYME, F-38016 Grenoble (FR)
(72) Inventeur: Clavel, Pierre, F-38640 Claix (FR)
(74) Mandataire: Monnier, Guy

(56) Documents cités:
- DE-A- 3 106 156
- DE-A- 3 205 773
- DE-A- 3 229 945
- DE-U- 8 507 512
- US-A- 4 121 504
- US-A- 4 286 386

## Description

La présente invention a trait aux vérins hydrauliques à double effet et elle concerne plus particulièrement (car c'est dans ce cas que son application semble devoir comporter le plus d'intérêt, mais non exclusivement, les vérins à course longue et à grande puissance.

On sait que dans un certain nombre de cas pratiques il est nécessaire de commander un vérin hydraulique de façon à ce que la succession des déplacements de sa tige mobile respecte une consigne d'extension et de contraction déterminée, laquelle consigne est susceptible d'être programmée manuellement sur le clavier d'un automate d'asservissement ou d'être dictée par un ordinateur. A l'heure actuelle les asservissements de positionnement sont obtenus à l'aide de servo-valves de construction complexe et de fiabilité réduite; au surplus et par suite de la difficulté d'obtention d'un signal continu et exact de la position de l'organe mobile du vérin, la précision de l'asservissement réalisé est très grossière et ne peut convenir lorsqu'on a affaire à des vérins à course très longue.

Pour remédier à cet inconvénient, le Brevet US-A 4 121 504 (NOWAK) avait proposé de faire comporter à l'extrémité du cylindre du vérin un arbre qui est orienté transversalement à l'axe longitudinal de celui-ci et qui porte, outre un ressort spirale de rappel et un codeur absolu associé à un automate de commande, un tambour central d'entraînement commandé par un lien souple qui est attaché au piston du vérin et qui s'enroule dans une gorge hélicoïdale creusée dans la périphérie dudit tambour. On comprend que le codeur ainsi entraîné donne une indication parfaitement précise de la position du piston.

Il y a cependant lieu de considérer que ce document antérieur apporte une solution qui peut uniquement convenir pour des vérins comportant une course suffisamment réduite pour que la longueur de lien comprise entre la périphérie du tambour central d'entraînement et le piston reste absolument constante, du fait que toute modification de cette longueur introduirait une erreur sensible dans le fonctionnement du codeur.

La présente invention a principalement pour but de permettre la réalisation d'un vérin du genre susvisé, dont l'asservissement reste parfaitement précis quelle que soit la course du piston, même lorsque cette course est très longue et atteint plusieurs mètres.

L'invention a également pour objet un vérin du genre susvisé qui soit de construction robuste et simple, tout en étant apte à être très aisément maintenu en état de fonctionnement tout au long de son utilisation dans le temps.

Le vérin hydraulique à positionnement de tige mobile asservi qui fait l'objet de l'invention est défini à la revendication 1.

Le dessin annexé, donné à titre d'exemple, permettra de mieux comprendre l'invention, les caractéristiques qu'elle présente et les avantages qu'elle est susceptible de procurer :
Fig. 1 est une vue en plan d'un vérin asservi réalisé conformément à l'invention.
Fig. 2 illustre une variante de mise en oeuvre de l'invention.
Fig. 3 est une coupe transversale à plus grande échelle suivant le plan indiqué en III-III en fig. 1.
Fig. 4 est une coupe de détail suivant IV-IV (fig. 3).
Fig. 5 montre à plus grande échelle encore l'agencement de l'attache à double articulation, montée sur le piston pour la fixation de l'extrémité libre du lien souple.
Fig. 6 est une coupe suivant VI-VI (fig. 5).
Fig. 7 représente en coupe le boîtier pour le ressort spirale et l'un des deux paliers de l'arbre.
Fig. 8 est une coupe suivant VIII-VIII (fig. 7).

En fig. 1 on a représenté en 1 le corps cylindrique d'un vérin hydraulique à double effet, alimenté par deux canalisations d'extrémités 2 et 3. On aperçoit en 4 la tige mobile qui porte le piston 5, et en 6 et 7 les deux brides terminales dont l'une (dans le cas considéré celle référencée 6), traversée par la tige 4, est utilisée pour la fixation de l'ensemble contre un support fixe tel que 8, tandis que contre l'autre 7 est normalement appliqué le fond transversal qui ferme le corps 1 de manière étanche.

En fait, dans le vérin suivant l'invention ce fond est remplacé par un carter cylindrique 9 orienté co- axialement au corps 1, et qui est pourvu de deux brides d'extrémités dont l'une 9a est rapportée contre la bride 7 tandis que l'autre Qb reçoit le fond susmentionné, référencé 10.

Il convient ici d'observer que l'invention est bien entendu applicable aux vérins dans lesquels le corps 1 est supporté, non pas par une bride d'extrémité 6, mais par des tourillons tels que ceux représentés en 11 en fig. 1, ou par une attache perforée du genre de celle représentée en 11 1 en fig. 2, laquelle attache, rendue solidaire de la bride 9b du carter 9, est alors conformée pour jouer le rôle de fond de fermeture.

Comme montré en fig. 3, le carter 9 renferme un arbre 12 orienté transversalement à l'axe du corps 1 et sur la partie centrale duquel est claveté un tambour 13. La périphérie de ce dernier est creusée d'une gorge 13a à profil hélicoidal pour l'envidage régulier d'un lien souple formé par un câble inextensible 14 dont une extrémité est fixée à l'une des joues dudit tambour à l'aide d'une plaquette 15 (fig. 4), tandis que l'extrémité opposée est rendue solidaire de la face arrière du piston 5 par l'intermédiaire d'une attache 16 à double articulation.

Fig. 5 et 6 illustrent de manière détaillée l'agencement de l'attache 16. Celle-ci comprend une patte 17 conformée pour assurer la fixation de l'extrémité libre du câble 14 ; cette patte 17 pivote librement sur un arbre 18 orienté longitudinalement par rapport au piston 5 et au corps 1 et lui-même supporté par l'oreille 19a d'un manchon 19, lequel renferme deux roulements 20 qui assure la libre rotation dudit manchon 19 sur un axe 21 fiché axialement dans la face arrière du piston 5.

On comprend que le système à double articulation de l'attache 16 permet au câble 14, au fur et à mesure de son envidage et de son dévidage sur le tambour 13, de rester toujours orienté dans un plan parallèle à l'axe longitudinal du vérin ainsi qu'au plan passant par tous les fonds de gorge 13a du tambour 13, sans aucune extension ou contraction de longueur, quel que soit l'enroulement dudit câble dans la gorge 13a. On observera en outre que ce système d'attache 16 affranchit totalement le câble 14 d'une éventuelle rotation du piston 5 à l'intérieur du corps 1 du vérin.

Comme montré en fig. 3, l'arbre transversal 12 est monté dans deux roulements 22 qu'il traverse axialement pour coopérer d'un côté avec la partie mobile d'un codeur absolu 23, de l'autre avec un ressort de tension 24. Chaque roulement 22 est supporté par une douille 25 qui est rendue solidaire du carter 9 et qui renferme une pièce d'étanchéité 26. A la manière illustrée en fig. 7, chaque pièce 26 est équipée de deux joints annulaires 27 qui sont appliqués contre la périphérie de l'arbre 12 et qui sont séparés l'un de l'autre par un perçage radial 26g associé à un bouchon 26b pour le contrôle de l'étanchéité. Un joint extérieur 28 s'oppose à toute communication le long de la paroi interne de chaque douille 25.

L'arbre d'entrée du codeur absolu 23 est relié à l'extrémité de l'arbre 12 au moyen d'un raccord flexible anti-vibration 29 (fig. 3). A ce codeur 23 est bien entendu associé un automate (non représenté), agencé pour commander le distributeur qui assure l'actionnement du piston 5 dans l'un et l'autre sens, cet automate étant lui-même placé sous la dépendance d'un ordinateur pour le contrôle du positionnement dudit piston suivant la consigne envisagée.

L'extrémité dépassante opposée de l'arbre 12 pénètre dans un boîtier ouvrant 30 (fig. 7), fermé par un couvercle amovible 31. Le ressort 24 est constitué par une lame enroulée en spirale et maintenue entre deux joues 32 dont la partie centrale coopère avec des roulements 33 prenant appui contre un moyeu 34, lequel est claveté sur l'extrémité considérée de l'arbre 12.

Contre la joue 32 qui est tournée en direction du couvercle 31 est rapporté, par exemple à l'aide de vis telles que 35, un flasque annulaire 36 dont le bord extérieur est découpé d'entailles radiales aptes à être engagées sur des dents 30a prévues contre la paroi interne du boîtier 30. La coopération de ces entailles et de ces dents 30a assure l'immobilisation angulaire des joues 32 à l'intérieur du boîtier 30.

L'extrémité intérieure du ressort à lame 24 est arrimée au moyeu 34 solidaire de l'arbre 12, tandis que l'extrémité extérieure est fixée à un petit levier 37 (fig. 8) librement engagé à pivotement sur une entretoise tubulaire 38 portée par l'un des boulons 39 qui assemblent l'une à l'autre les deux joues 32.

On comprend que l'ensemble formé par le ressort 24, les joues 32 et le moyeu 34 constitue une sorte de cartouche susceptible d'être très aisément montée et démontée en vue de son remplacement. L'action constante du ressort spirale 34 sur l'arbre 12 assure la tension permanente du câble 14 au cours des déplacements alternatifs du piston 5 du vérin, en évitant radicalement tout défaut d'entraînement du codeur 23, lequel peut ainsi assurer un repérage parfaitement précis de la position dudit piston.

On notera que l'invention se prête particulièrement bien à l'équipement des vérins existants puisqu'il suffit d'adapter au corps de ceux-ci le carter 9 aux lieu et place du fond qui ferme usuellement ce corps.

## Revendications

1. Vérin hydraulique à positionnement de tige mobile asservi, du genre comportant un arbre (12) qui est orienté transversalement à l'axe longitudinal du corps (1) et qui porte, outre un ressort spirale de rappel (24) et un codeur absolu (23) associé à un automate de commande, un tambour central d'entraînement (13) commandé par un lien souple (14) qui est attaché au piston (5) et qui s'enroule dans une gorge hélicoïdale (13a) creusée dans la paroi dudit tambour, caractérisé en ce que l'extrémité libre du lien (14) est rendue solidaire de la face arrière du piston (5) par le moyen d'une attache (16) comprenant une patte (17) qui est conformée pour assurer la fixation de l'extrémité libre du lien et qui pivote librement sur un arbre (18) orienté longitudinalement par rapport audit piston et supporté par une oreille (19a) d'un manchon (19) qui lui-même pivote librement sur un axe (21) fiché axialement dans la face arrière précitée, ce système à double articulation permettant au lien, au fur et à mesure de son envidage et de son dévidage sur le tambour, de rester toujours orienté dans un plan parallèle à l'axe du corps du vérin ainsi qu'au plan passant par tous les fonds de gorge (13a) du tambour, sans aucune extension ou contraction de la longueur, quel que soit l'enroulement de ce lien dans ladite gorge.

2. Vérin suivant la revendication 1, caractérisé en ce que le ressort spirale (24) est maintenu latéralement entre deux joues (32) montées folles sur un moyeu central (34) claveté sur l'arbre transversal (12), l'une desdites joues étant immobilisée angulaire- ment à l'intérieur d'un boîtier ouvrant (30-31).

3. Vérin suivant la revendication 2, caractérisé en ce que l'extrémité intérieure du ressort spirale (24) est arrimée au moyeu (34) tandis que l'extrémité extérieure est solidaire d'un levier pivotant (37) porté par l'un des boulons (38) qui assemblent les deux joues (32).

4. Vérin suivant l'une quelconque des revendications 1 à 3, caractérisé en ce que l'arbre (12) est porté par un carter (9) à profil cylindrique qui est pourvu de deux brides d'extrémités (9a et 9b) dont l'une est propre à se fixer contre la bride correspondante (7) du corps (1) tandis que l'autre reçoit un fond étanche de fermeture (10).

5. Vérin suivant la revendication 4, caractérisé en ce qu'à chacun des deux roulements (22) qui supportent l'arbre transversal (12) dans le carter (9) est associée une pièce porte-joints (26) qui assure l'étanchéité dudit carter au niveau de cet arbre.

6. Vérin suivant l'une quelconque des revendications 1 à 5, caractérisé en ce qu'entre l'arbre transversal (12) et le codeur (23) est interposé un raccord flexible anti-vibration (29).

## Patentansprüche

1. Ein Arbeitszylinder zur Positionierung einer steuerbaren beweglichen Spindel, mit einer Welle, die quer zur Längsachse des Gehäuses (1) gerichtet ist und die außer einer spiralförmigen Rückholfeder (24) und einem mit einer automatischen Steuereinrichtung verbundenen Absolut-Codierer (23) eine zentrale Antriebstrommel (13) trägt, die mittels eines elastischen Bandes (14) gesteuert wird, das am Kolben (5) befestigt ist und sich in eine spiralförmige Vertiefung (13a) in der Trommelwand einlegt, dadurch gekennzeichnet, daß das freie Ende des Bandes (14) mit der Rückwand des Kolbens (5) mit einer Halterung (16) fest verbunden ist, die zur entsprechenden Befestigung des freien Endes des Bandes eine Klammer (17) hat, die um eine Achse (18) frei drehbar ist, die in bezug auf den Kolben längs gerichtet ist und in einem Vorsprung (19a) einer Muffe (19) gehaltert wird, die sich selbst frei um eine Achse (21) dreht, die axial in der Rückwand befestigt ist, wobei dieses System mit Doppelgelenk zuläßt, daß das Band unabhängig vom Grad der Ab-oder Aufwicklung auf der Trommel immer in einer Ebene parallel zur Achse des Gehäuses des Zylinders sowie in der Ebene, die sich durch alle Rillen der Vertiefung (13a) der Trommel erstreckt, ausgerichtet bleibt, ohne irgendeine Längenvergrö- ßerung oder Verminderung, wie auch immer die Wicklung dieses Bindeglieds in der Vertiefung sein mag.

2. Ein Arbeitszylinder nach Anspruch 1, dadurch gekennzeichnet, daß die spiralförmige Rückholfeder (24) seitlich zwischen zwei Backen (32) festgehalten wird, die beweglich auf einer zentralen, auf der Querwelle (12) aufgebrachten Nabe (34) montiert sind, von denen die eine Backe winkelförmig im Inneren einer Arbeitskammer (30-31) gehalten wird.

3. Ein Arbeitszylinder nach Anspruch 2, dadurch gekennzeichnet, daß das innere Ende der spiralförmigen Rückholfeder (24) an der Nabe (34) angebracht ist, während das äußere Ende mit einem drehbar gelagerten Hebel verbunden ist, der von einem der Bolzen (38) getragen wird, die die beiden Backen (32) verbinden.

4. Ein Arbeitszylinder nach einem der Ansprüche 1 bis 3, dadurch gekennzeichnet, daß die Welle (12) von einem zylindrischen Gehäuse (9) getragen wird, das mit zwei Endflanschen (9a und 9b) versehen ist, von denen der eine mit dem entsprechenden Flansch (7) des Gehäuses (1) verbunden werden kann, während auf dem anderen eine abschließende Abdichtplatte sitzt.

5. Ein Arbeitszylinder nach Anspruch 4, dadurch gekennzeichnet, daß an jedem der zwei Lager (22), die die Querachse (12) im Gehäuse (9) tragen, eine Dichtung (26) angebracht ist, die die Abdichtung des Gehäuses an dieser Welle gewährleistet.

6. Ein Arbeitszylinder nach einem der Ansprüche 1 bis 5, dadurch gekennzeichnet, daß sich zwischen der Querwelle (12) und dem Codierer (23) ein vibrationshinderndes elastisches Verbindungselement befindet.

## Claims

1. Hydraulic jack with servo-controlled rodposi- tioning, of the type comprising a shaft (12) which is oriented transversely to the longitudinal axis of the body (1) and which bears, besides a spiral return spring (24) and an absolute encoder (23) associated with a control automat, a central drive drum (13) controlled by a supple tie (14) which is attached to the piston (5) and which winds in a helicoidal groove (13a) made in the wall of said drum, characterized in that the free end of the tie (14) is rendered fast with the rear face of the piston (5) by means of a fastener (16) comprising a tab (17) which is shaped to ensure fixation of the free end of the tie and which pivots freely on a shaft (18) oriented longitudinally with respect to said piston and supported by an ear (19a) of a sleeve (19) which itself pivots freely on a pin (21) axially plugged in the rear face mentioned above, this double-articulation system enabling the tie, as it winds and unwinds on the drum, always to remain oriented in a plane parallel to the axis of the body of the jack as well as to the plane passing through all the groove bottoms (13a) of the drum, without any extension or contraction of the length, whatever the winding of this tie in said groove.

2. Jack according to Claim 1, characterized in that the spiral spring (24) is maintained laterally between two cheeks (32) mounted idly on a central hub (34) keyed on the transverse shaft (12), one of said cheeks being angularly immobilized inside an openable casing (30-31

3. Jack according to Claim 2, characterized in that the inner end of the spiral spring (24) is fastened to the hub (34), whilst the outer end is fast with a pivoting lever (37) borne by one of the bolts (38) which assemble the two cheeks (32).

4. Jack according to any one of Claims 1 to 3, characterized in that the shaft (12) is borne by a housing (9) of cylindrical section which is provided with two end flanges (9a and 9b), of which one is adapted to be fixed against the corresponding flange (7) of the body (1), whilst the other receives a tight bottom (10) for closure.

5. Jack according to Claim 4, characterized in that there is associated with each of the two roller bearings (22) which support the transverse shaft (12) in the housing (9), a seal-holder element (26) which ensures tightness of said housing at the level of said shaft.

6. Jack according to any one of Claims 1 to 5, characterized in that a flexible anti-vibration connection (29) is interposed between the transverse shaft (12) and the encoder (23).
